# EUROPÄISCHE PATENTANMELDUNG

(11) **EP 0 356 550 A1**
(43) Veröffentlichungstag der Anmeldung: **07.03.1990**
(21) Anmeldenummer: 88114145.1
(22) Anmeldetag: 30.08.1988
(51) Int. Cl.: D21F 13/02

(54) **Vorrichtung zur Wiederherstellung von in ihrer Ganzheit beschädigten Papierbogen**

(71) Anmelder: NPD "KULTURNO-ISTORITSCHESKO NASLEDSTVO", BG-2700 Blagoevgrad (BG)
(72) Erfinder: Dobrilov, Vladimir Michajlov, Dipl.-Ing., BU-1527 Sofia (BU); Barfontschovski, Hristo Dimitrov, Dipl.-Ing., BU-1606 Sofia (BU); Stefanova, Maria Slavtscheva, Dipl.-Ing., BU-2700 Blagoevgrad (BU); Dermendjiev, Georgi Stojanov, BU-1359 Sofia (BU); Gjoschev, Ivan Stojtschev, BU-1113 Sofia (BU); Detschev, Stefan Detschev, BU-1463 Sofia (BU)
(74) Vertreter: Finck, Dieter, Dr.Ing.

(57) **Zusammenfassung**

Die Vorrichtung zur Wiederherstellung von in ihrer Ganzheit beschädigten Papierbogen hat eine Zerkleinerungseinrichtung für Papier, Behälter mit Rührwerken, eine Presse, einen Kalander, eine Trocknungskammer und einen Papierbogengießapparat. Dieser Apparat hat eine Tragkonstruktion (1) mit einer Vakuumkammer (8), eine bewegliche Wanne (12) und Niederhalter (19). Zwischen der Vakuumkammer (8) und einer Ansaugpumpe (11) ist eine flexible Verbindung (9) und um die Wanne (12) herum eine tropfenauffangende Rinne (18) vorgesehen. Die Vorrichtung ist kompakt gebaut und ermöglicht einen automatischen Prozeßablauf.

## Beschreibung

Die Erfindung betrifft eine Vorrichtung zur Wiederherstellung von in ihrer Ganzheit beschädigten Papierbogen mit einer Papierzerkleinerungseinrichtung, mit Rührwerke aufweisenden Behältern, mit einer Presse, mit einem Kalander, mit einer Trocknungstrommel und mit einem Papierbogengießapparat, welcher eine Tragkonstruktion mit einer Vakuumkammer, eine einen Raum aufweisende bewegliche Wanne, die bis in die senkrechte Lage verschwenkbar ist, und Niederhalter aufweist, wobei die Vakuumkammer einen Raum aufweist, der mit dem Raum der beweglichen Wanne über eine Unterlage mit Öffnungen und ein Sieb verbunden ist.

Die Vorrichtung wird für Restaurationsarbeiten in Archiven, Bibliotheken, Museen, Laboratorien sowie auch für die Herstellung von Zeichenpapier für Aquarelle verwendet.

Für die Wiederherstellung von fehlenden Teilen von Papierbogen ist bereits eine aus einem Komplex aus einzelnen Aggregaten bestehende Prozeßstraße bekannt, bei der ein gewisser Mechanisierungsgrad vorhanden ist, jedoch jeder einzelne Prozeß und jedes Aggregat während des technologischen Ablaufs manuell gesteuert werden müssen. Die Prozeßstraße weist eine Rollvorrichtung zum Zerkleinern von trockener Papiermasse und zwei getrennte Rührwerke zur Herstellung von Papierbrei mit der erforderlichen Konzentration, ein Rührwerk zum Mischen von Bindemittell, einen Mixer zum Mischen der aus dem Rührwerk abgegebenen Materialien mit Wasser bis zu einer bestimmten Konzentration, eine Dosiereinrichtung und einen Papierbogengießapparat auf. Letzerer besteht aus einer Tragkonstruktion mit einer eingebauten Vakuumkammer, die einen Raum aufweist, der mit einem Raum einer beweglichen Wanne verbunden ist, die über der Vakuumkammer an einem beweglichen Rahmen angeordnet ist, auf dem ein Sieb aufgespannt ist. Die Wanne ist in vertikaler Richtung bewegbar und ist in ihrer oberen Endstellung vertikal um ihre untere, hintere horizontale Kante schwenkbar. Neben der beweglichen Wanne ist auf einem gesonderten Stativ ein Niederhalter angeordnet, der um die Achse des Stativs verschwenkbar und in Längsrichtung des Stativs verschiebbar ist, so daß er in die Wanne eindringen kann. Der Niederhalter besteht aus einem Satz von sich selbst einstellenden perforierten Lamellen (SUPS 441 381 sowie Njukscha J.P., Blank M.G., Pototschnaja linija dlja restavrazii knig. Moskva "Kniga" 1976). Die bekannte Vorrichtung benötigt eine große Anzahl einzeln zu bediendender Aggregate, was sehr aufwendig ist und die Leistungsfähigkeit beeinträchtigt. Außerdem braucht die Vorrichtung sehr viel Raum.

Die der Erfindung zugrundeliegende Aufgabe besteht nun darin, die Vorrichtung der eingangs genannten Art mit konstruktiv einfachen Mitteln in Kompaktbauweise für geringen Platzbedarf und hohe Leistungsfähigkeit auszubilden.

Die Aufgabe wird erfindungsgemäß dadurch gelöst, daß die Vakuumkammer mit einer Saugpumpe verbunden ist, daß die Verschwenkung der beweglichen Wanne um eine Drehachse erfolgt, die außerhalb ihres Raumes liegt, daß die Niederhalter in der beweglichen Wanne angebracht und vertikal zu den Wänden der Wanne drehbar sind, daß in der Wanne mindestens ein Rührwerk vorgesehen ist, und daß an der Tragkonstruktion Dosierpumpen für Papierbrei und Bindemittel angebracht sind.

Vorzugsweise ist die Verbindung zwischen der Vakuumkammer und der Saugpumpe flexibel.

Zweckmäßigerweise ist die Wanne um eine tropfenfangende Rinne angeordnet.

Die erfindungsgemäße Vorrichtung zur Wiederherstellung von in ihrer Ganzheit beschädigten Papierbogen hat eine Einrichtung zum Zerkleinern der trockenen Papiermasse, Behälter mit Rührwerken zur Herstellung von Papierbrei und Bindemittel mit den gewünschten Konzentrationen, eine Presse, einen Kalander, eine Trocknungstrommel und einen Papierbogengießapparat. Der Papierbogengießapparat besteht aus einer Tragkonstruktion, an der eine Vakuumkammer ortsfest angebracht ist, an der dichtend eine Unterlage sitzt, welche Öffnungen aufweist, über denen ein Sieb gespannt ist. Oberhalb des Siebes befindet sich eine bewegliche Wanne, die in Vertikalrichtung um eine Achse verschwenkbar ist, die außerhalb des Raums in der Wanne liegt. In der beweglichen Wanne sind ferner Rührwerke und Niederhalter angebracht, die eine vertikale Schwenkbewegung ausführen können. Unterhalb der Vakuumkammer befinden sich eine Saugpumpe und zwei Dosierpumpen für den Papierbrei und das Bindemittel.

An der Tragkonstruktion ist ein Steuerpult für eine automatische Prozeßsteuerung vorgesehen. Dazu gehören ein Wasserspiegelgeber, Meß- und Steuergeräte für die Hubanzahl der Dosierpumpen, für den Druck in der Wanne, für die Lage der Wanne und der Niederhalter sowie für die Stellmechanismen.

Alle Bauteile, die in unmittelbarer Berührung mit den flüssigen Materialien einschließlich Wasser kommen, bestehen aus korrosionsbeständigem Material oder sind mit einem korrosionsverhindernden Überzug versehen.

Mit der erfindungsgemäßen Vorrichtung ist es möglich, den Prozeßablauf zu automatisieren, was den Einfluß von subjektiven Entscheidungen von Bedienungspersonen und Ruhezeiten zwischen den Arbeitsgängen ausschließt, wodurch die Betriebssicherheit und Leistungsfähigkeit des Prozeßablaufes gesteigert werden. Zwischenarbeitsgänge entfallen, da das Mischen und Rühren der Lösungen in der beweglichen Wanne erfolgt. Die Funktionen einzelner Aggregate sind in einer kompakten Vorrichtung vereinigt, in der Sicherungen zur Vermeidung falscher Betriebsabläufe eingebaut sind.

Anhand von Zeichnungen wird ein Ausführungsbeispiel der Erfindung näher erläutert. Es zeigen:
Fig. 1 den Papierbogengießapparat der Vorrichtung und
Fig. 2 den Schnitt A - A von Fig. 1, wobei die Wanne in ihrer Ausgangsstellung gestrichelt gezeichnet ist.

Die Vorrichtung zur Wiederherstellung von in ihrer Ganzheit beschädigten Papierbogen weist eine Tragkonstruktion (1) auf, an deren einer Seite ein Steuerpult (3) mit einer Anzeige (4) und an deren anderer Seite ein Arbeitstisch (5) angebracht sind. An der Tragkonstruktion (1) sitzen steuerpultseitig Dosierpumpen (2) für Papierbrei und Bindemittel sowie Geber für das Zählen der Einspritzungen. In der Tragkonstruktion (1) ist eine Vakuumkammer (6) eingebaut, an deren Oberseite eine Unterlage mit Öffnungen (7) abdichtend befestigt ist, auf der ein Sieb aufgespannt ist. Im unteren Bereich der Vakuumkammer (6) sind nicht gezeigte, für den automatischen Prozeß eingesetzte Niveaugeber angebracht. Unterhalb der Vakuumkammer (6) sitzt eine Saugpumpe (11), die mit ihr über eine flexible Verbindung (9) verbunden ist und über Gummiabdichtungen (10) an der Tragkonstruktion (1) gehalten ist.

Oberhalb der Vakuumkammer (6) ist eine bewegliche Wanne (12) vorgesehen, die auf ihrer Unterseite Abdichtungen (13) aufweist. Die bewegliche Wanne (12) ist um Lager (15) mit Hilfe einer Achse (16) und scharnierartig an ihr angreifenden Stangen (17) bewegbar, und zwar angetrieben von einem Elektromotor mit einem Untersetzungsgetriebe (14). Um die bewegliche Wanne (12) herum ist eine tropfenfangende Rinne (18) angeordnet.

An der beweglichen Wanne (12) sind ferner Niederhalter (19) und ein Rührwerk (20) mit zugehörigen Motoren (21) bzw. (22) sowie eine über eine flexible Verbindung (23) angeschlossene Wasserbrause (24) und ein nicht gezeigter Geber für die Lage der Niederhalter (19) und der Wanne (12) angebracht. An der Tragkonstruktion sitzt eine bewegliche Brause (25) mit einem Druckregler (26). Ferner sitzen vorne an der Tragkonstruktion Steuertasten (27) und (28) sowie eine Stoptaste (29) für den Fall einer Störung.

Zur Vereinfachung der Darstellung sind eine zur Vorrichtung gehörende Zerkleinerungseinrichtung für die trockene Papiermasse, Rührwerke zur Herstellung des Papierbreis mit Bindemittel in der erforderlichen Konzentration, eine Presse, ein Kalander und eine Trocknungstrommel nicht gezeigt.

Das Steuerpult (3) weist die Bauteile für die automatische Steuerung und die Stromspeisung der Stellmechanismen, den mit der Achse (16) gekoppelten Elektromotor mit Untersetzungsgetriebe (14), den Anzeigeschirm (4) mit Betriebsschema, einen Multiumschalter (30), eine Starttaste (31) für den automatischen Betrieb sowie Tasten für Arbeitsgänge auf, nämlich zum Anheben der Wanne (12), zum Herunterlassen der Wanne (12), zum Anheben der Niederhalter (19), zum Herunterlassen der Niederhalter (19), zum Füllen der Wanne (12) mit Wasser, zum Betätigen der Dosierpumpen (2), zum Betätigen der Saugpumpe (11), zum Einschalten der Vorrichtung, sowie einen Umschalter für Automatikbetrieb und Havariestop. Zum Steuerpult (3) gehören ferner eine logische Einheit, welche die Informationen von den Gebern über den Zustand und die Stellung der einzelnen Bauelemente der Vorrichtung analysiert, sowie eine Steuereinheit der Stellmechanismen.

Die Vorrichtung arbeitet folgendermaßen:

Die Speicher der Dosierpumpen (2) werden mit dem vorher zubereiteten Papierbrei und Bindemitteln gespeist. In ihrer Ausgangsstellung ist die bewegliche Wanne (12) angehoben. Das zu restaurierende Dokument wird auf das Sieb (8) gelegt, auf welchem bereits ein feuchtes Tuch, beispielsweise ein Müllersieb oder ein Sieb aus einem anderen geeigneten Material, aufgespannt ist. Erforderlichenfalls kann eine Befeuchtung mit Hilfe der beweglichen Brause (15) durch Drücken der Tasten (27) und (28) erfolgen. Mittels der Umschalter (30) werden die erforderlichen Mengen an Papierbrei und Bindemittel vorgegeben.

Im automatischen Betrieb wird die bewegliche Wanne (12) verschwenkt und heruntergelassen, bis der erforderliche Druck für die Abdichtung der Wanne (12) gewährleistet ist. Dann werden die Niederhalter (19) verschwenkt, um das zu restaurierende Dokument anzudrücken. Wenn die Wanne (12) mit Hilfe der Wasserbrause (24) mit Wasser bis zu einem bestimmten Niveau gefüllt ist, nimmt das Rührwerk (20) seine Tätigkeit auf. Von den Dosierpumpen (2) werden die vorgegebenen Mengen von Papierbrei und Bindemittel eingespritzt, wonach die Wanne (12) mit Wasser bis zu einem bestimmten oberen Niveau gefüllt wird. Mit Hilfe des Rührwerks (20) erfolgt eine Homogenisierung des Gemisches. Wenn die Saugwirkung der Saugpumpe (11) einsetzt, wird ein Unterdruck erzeugt, wodurch das Dokument an das Sieb (8) gedrückt und sein Verrücken verhindert wird, so daß das restaurierte bogenförmige Dokument von den Niederhaltern (19) freigegeben werden kann. Nach dem völligen Absaugen des Wassers wird auf die unbeschädigte Fläche des bogenförmigen Dokuments eine gleich mäßige Schicht der Papiermasse aufgetragen. Die bewegliche Wanne (12) wird dann in die Ausgangsstellung verschwenkt. Das restaurierte bogenförmige Dokument wird dann zum Pressen, Trocknen und Kalandrieren weitergegeben.

Im halbautomatischen Betrieb werden die Operationen in der gleichen Reihenfolge ausgeführt, wovon jedoch einzelne Operationen von einer Bedienungsperson veranlaßt bzw. aufgeführt werden. Zur Herstellung von Papierbogen für Aquarelle werden die gleichen Prozeßabläufe verwendet, ohne jedoch ein Dokument einzusetzen.

## Patentansprüche

1. Vorrichtung zur Wiederherstellung von in ihrer Ganzheit beschädigten Papierbogen mit einer Papierzerkleinerungseinrichtung, mit Rührwerke aufweisenden Behältern, mit einer Presse, mit einem Kalander, mit einer Trocknungstrommel und mit einem Papierbogengießapparat, welcher eine Tragkonstruktion mit einer Vakuumkammer, eine einen Raum aufweisende bewegliche Wanne, die bis in die senkrechte Lage verschwenkbar ist, und Niederhalter aufweist, wobei die Vakuumkammer einen Raum aufweist, der mit dem Raum der beweglichen Wanne über eine Unterlage mit Öffnungen und ein Sieb verbunden ist, dadurch **gekennzeichnet**, daß die Vakuumkammer (6) mit einer Saugpumpe (11) verbunden ist, daß die Verschwenkung der beweglichen Wanne (11) um eine Drehachse erfolgt, die außerhalb ihres Raumes liegt, daß die Niederhalter (19) in der beweglichen Wanne (12) angebracht und vertikal zu den Wänden der Wanne (12) drehbar sind, daß in der Wanne (12) mindestens ein Rührwerk (20) vorgesehen ist, und daß an der Tragkonstruktion (1) Dosierpumpen (2) für Papierbrei und Bindemittel angebracht sind.

2. Vorrichtung nach Anspruch 1, dadurch **gekennzeichnet**, daß die Verbindung (9) zwischen der Vakuumkammer (6) und der Saugpumpe (11) flexibel ist.

3. Vorrichtung nach Anspruch 1 oder 2, dadurch **gekennzeichnet**, daß um die Wanne (12) eine tropfenfangende Rinne (18) angeordnet ist.
